# EUROPÄISCHE PATENTSCHRIFT

(11) **EP 0 112 408 B1**
(45) Veröffentlichungstag und Bekanntmachung des Hinweises auf die Patenterteilung: **28.05.1986**
(21) Anmeldenummer: 82112055.7
(22) Anmeldetag: 28.12.1982
(51) Int. Cl.: E21C 35/04, E21C 27/02, E21F 9/00

(54) **Schrämwalzen-Räumschild**
Clearing plate for a shearer drum
Bouclier-enveloppe pour tambour de lavage

(43) Veröffentlichungstag der Anmeldung: 04.07.1984
(73) Patentinhaber: Schneider, Bernhard, D-6699 Freisen (DE)
(72) Erfinder: Schneider, Bernhard, D-6699 Freisen (DE)
(74) Vertreter: Morbe, Kurt

## Beschreibung

Die Erfindung betrifft ein Schrämwalzen-Räumschild gemäß dem Oberbegriff des Patentanspruchs 1, wie es z. B. aus der DE-A-26 52 614 bekannt ist.

Die im Untertage-Bergbau zu gewinnende Steinkohle wird derzeit vornehmlich schneidend mittels Schrämmaschinen abgebaut. Die hierfür verwendeten Schrämmaschinen, die mit einer oder zwei Schrämwalzen ausgerüstet sind, werden über oder stoßseitig - neben dem Strebförderer an den Stoß- und altseitigen Förderanbauten gleitend oder rollend verfahren. Die Schrämwalzengrundkörper sind mit drei bis sechs, je nach dem Schrämwalzen-0 mehr oder weniger hohen, gewindeähnlichen Gängen versehen, deren Oberflächen mit Schrämmeißeln bestückt sind. Die Kohle wird durch diese Schrämmeißel losgebrochen und durch die vorher beschriebene Bauform der Schrämwalze in Richtung Strebförderer ausgetragen. Das kreisbogenförmige Räumschild ist, in einem bestimmten Abstand zu den Meißelspitzen der Schrämwalzen, an einen Räumschildhalter angeschraubt. Dieser Räumschildhalter ist geteilt und umgreift ringförmig das Planetenträgergehäuse so, daß es in einer Führung mitsamt dem Räumschild um die Schrämwalze verschwenkt werden kann. Beim Schrämen muß das Räumschild immer, in Schrämrichtung, hinter der Schrämwalze stehen. Wird die Schrämrichtung geändert, muß das Räumschild mit dem Räumschildhalter um die Schrämwalze in die richtige Stellung geschwenkt werden. Bedingt durch die Anordnung des Räumschildes wird, erstens die Transportwirkung der Schrämwalze erhöht, zweitens durch das Räumschild das Wegschleudern des durch die Schrämwalze gelösten Schrämgutes verhindert gleichzeitig der Staubanfall im Arbeitsbereich vermindert, und drittens säubert das, beim Sohlschnitt infolge seines Eigengewichts über die Sohle schrappende Räumschild diese so, daß der Rückvorgang des Strebförderers mit den nachzuziehenden Strebausbaueinheiten erheblich erleichtert wird.

Das Verschwenken eines Räumschildes kann auf zwei verschiedene Arten erfolgen :
1. mittels einer am Walzentragarm angeordneten hydraulischen Schwenkvorrichtung, die am Räumschildhalter angreift und das Räumschild nach oben, um die Schrämwalzenachse in den freien Raum verschwenkt, oder
2. beim Hochschwenken des Walzentragarms um ein Gelenk am Walzenkopfgetriebe, was über innere oder äußere Schwenkzylinder erfolgen kann, fällt das Räumschild durch sein Eigengewicht nach unten in den Freiraum unter der Schrämwalze und setzt sich dort auf die Sohle auf. Durch Verfahren der Schrämmaschine in eine neue Richtung und gleichzeitiges langsames Herunterschwenken der Schrämwalze dreht sich der Räumschildhalter in seiner Führung so, daß die Schrämwalze, nach einigen Metern Fahrt, mit ihren unteren Meißelspitzen auf der Sohle und das Räumschild in seiner richtigen Stellung hinter der Schrämwalze steht.

Durch die winkelförmige Anordnung von Räumschild und Räumschildhalter, der bei entsprechendem Schrämwalzen-Durchmesser einen großen Hebelarm bilden kann, wird der Räumschildhalter durch sehr hohe Biegekräfte beansprucht. Dies ist insbesondere dann der Fall, wenn der unter 2. beschriebene Schwenkvorgang durchgeführt wird. Es kann dabei auch vorkommen, daß sich das unter der Schrämwalze liegende Räumschild nur im Schrämtiefsten auf einem Bergebrocken oder nachgefallenen Schrämgut aufsetzt. Noch ungünstiger wirkt es sich aus, wenn, ohne das Räumschild zu schwenken, die Schrämrichtung kurzfristig geändert wird, um z. B. einen Nachfall vermeintlich besser bewältigen zu können. Bei den vorgenannten Fällen ergeben sich in dem Räumschildhalter so hohe Biegekräfte, daß es zu dessen Verformung kommt. Diese können so erheblich sein, daß insbesondere der im Schrämtiefsten befindliche, äußerste Teil des Räumschildes mit den äußersten Schrämmeißeln der Schrämwalze in Berührung kommt. Dadurch ergeben sich zwangsläufig Beschädigungen des Räumschildes, weil die Schrämmeißel tiefe Rillen in die Blechbeplankung dieses Räumschildteils fräsen. Diese . Beschädigungen des Räumschildes zwangen bisher nicht nur zu einem ziemlich aufwendigen Auswechseln desselben und auch gegebenenfalls zum Wechseln des Räumschildhalters, sondern es waren damit, besonders im Untertagebetrieb, auch gefährliche Sicherheitsrisiken verbunden. Durch die Reibung von Stahl auf Stahl kam es nämlich zu starken Erhitzungen und sogar zu Funkenbildungen, die beide eine Schlagwetterexplosion auslösen könnten.

Der Erfindung liegt die Aufgabe zu Grunde, alle Schäden, die durch eine ungewollte Berührung des Räumschildes mit der Schrämwalze bzw. deren Schrämmeißel auftreten können und sogar auch diese Berührungen selbst zu verhindern und einmal erfolgte Beschädigungen des Räumschildes schnell und kostengünstig zu beseitigen.

Diese Aufgabe wurde gelöst durch die Ausbildung und Ausstattung des Räumschildes gemäß den Merkmalen des Patentanspruchs 1.

' Weitere vorteilhafte Ausgestaltungen des Räumschildes sind in den Patentansprüchen 2 bis 4 erläutert.

Die mit der Erfindung erreichten Vorteile bestehen insbesondere darin, daß durch die Ausbildung des Räumschildes und seiner Zusatzeinrichtungen eine Beschädigung durch die Schrämmeißel vermieden oder unwesentlich wird, eine anfallende Reparatur mit geringem Aufwand in kurzer Zeit durchgeführt werden kann und vor allem, daß reibungsbedingte örtliche Überhitzungen und Funkenbildungen, die eine Schlagwetterexplosion auslösen könnten, sicher vermieden werden.

Die Zeichnung erläutert den Erfindungsgegenstand an Ausführungsbeispielen.

Es zeigt :
Figur 1 eine schematische Darstellung eines Walzenarmes mit der Schrämwalze, den Räumschildhalter und das Räumschild in der Seitenansicht,
Figur 2 dieselbe Anordnung in der Draufsicht,
Figur 3 ein Räumschild in der Seitenansicht,
Figur 4 ein Schnittbild des Räumschildes mit eingebautem Annäherungsschalter.

Die in der Zeichnung schematisch dargestellte Schrämmaschine 1 ist auf den stoßseitigen 2 und versatzseitigen 3 Anbauten des Strebförderers 4 verfahrbar. Die hier ebenfalls schematisch, ohne Schrämmeißel, dargestellte Schrämwalze 5 ist über das Planetenträgergehäuse 6 des Walzentragarms 7 am nicht sichtbaren Walzenanschlußflansch befestigt. Das kreisbogenförmig oder ähnlich ausgebildete Räumschild 8, das in Arbeitsstellung immer in Schrämrichtung hinter der Schrämwalze 5 stehen muß, ist am Räumschildhalter 9 lösbar befestigt. Der Räumschildhalter 9, der geteilt, ringförmig die nicht sichtbare Führung auf dem Planetenträgergehäuse 6 des Walzentragarms 7 umgreift, schwenkt das Räumschild 8, wie oben beschrieben, um die Schrämwalze 5. Wird nun dieser Räumschildhalter 9 durch die Einwirkung übergroßer Biegekräfte verbogen, so schwenkt das Räumschild 8, wie in Fig. 2 gestrichelt dargestellt, gegen die Schrämwalze 5. Dadurch kommt es zu erheblichen Beschädigungen des Räumschildes, wobei sich die Schrämmeißel tief in dessen Beplankung hineinarbeiten. Um die dann notwendigen Reparaturarbeiten zu erleichtern und den dazu notwendigen Aufwand sowie den eventl. anfallenden Förderausfall zu verringern, wurde das Räumschild 8 erfindungsgemäß etwa in zwei Drittel seiner Tiefe durch eine schnell lösbare Verbindung aufgeteilt. Dadurch braucht man in Zukunft nur den äußeren Teil des Räumschildes 8 und den verbogenen Teil des ebenfalls aufgeteilten Räumschildhalters 9 auszutauschen. Zur Sicherung des Räumschildes 8 gegen eine Annäherung an die Schrämmeißel der Schrämwalze 5 ist es an einer geeigneten Stelle mit einem Annäherungsschalter 12 ausgerüstet, der bei einer Kollisionsgefahr ein optisches oder akustisches Signal 11 auslöst und/oder der Antrieb der Schrämwalze 5 abschaltet. Dieser Annäherungsschalter 12 ist in einer entsprechenden Aussparung des Räumschildes angeordnet und auf der der Schrämwalze 5 zugewandten Seite durch eine strahlendurchlässige Kappe oder dgl. kaschiert.

Um bei einer Berührung der Schrämmeißel mit dem Räumschild örtliche Überhitzungen und/ oder Funkenbildungen auszuschalten, ist das Räumschild auf seiner Innenseite ganz oder teilweise mit einem nicht funkenbildenden Material, wie NE-Metall, Kunststoff oder dgl. verkleidet oder ganz aus diesem Material gefertigt.

## Patentansprüche

1. Schrämwalzen-Räumschild, das vornehmlich kreisbogenförmig ausgebildet und lösbar an einem um die Achse der Schrämwalze (5) schwenkbaren Räumschildhalter (9) gehalten ist, dadurch gekennzeichnet, daß es ganz oder teilweise aus einem nicht funkenbildenden Material, wie NE-Metall, Kunststoff o. dgl. besteht oder innenseitig mit ihm beplankt ist, daß ein der Schrämmaschine (1) abgewandtes Teil an dem übrigen Teil auswechselbar befestigt ist, und daß es mit einem ein Signal auslösenden und/oder den Antrieb der Schrämwalze (5) abschaltenden Annäherungsschalter (12) ausgerüstet ist.

2. Schrämwalzen-Räumschild nach Anspruch 1, dadurch gekennzeichnet, daß der oder die Annäherungsschalter (12) in Aussparungen des Räumschildes (8), gegen Beschädigungen geschützt, eingebaut und zur Schrämwalze (5) hin durch Kappen aus strahlendurchlässiges Material kaschiert sind.

3. Schrämwalzen-Räumschild nach einem der Ansprüche 1 oder 2, dadurch gekennzeichnet, daß die Betätigung des Annäherungsschalters induktiv oder kapazitiv erfolgt.

4. Schrämwalzen-Räumschild nach einem der Ansprüche 1 bis 3, dadurch gekennzeichnet, daß die Stromversorgung des Annäherungsschalters (12) und/oder die Weiterleitung des Signalstromes drahtlos erfotgt.

## Claims

1. Clearing plate for a shearer drum principally designed in the shape of a circular arc and attached, in a detachable way, to the clearing plate holder (9) designed to swivel around the axis of the shearer drum (5), characterized in that it consists, partially or wholly, of a non-sparking material such as a nonferrous metal, plastic or similar material with its inner side coated with this material, in that a part on the opposite side of the coal cutting machine (1) is attached to the remaining part in an exchangeable way and in that it is equipped with a proximity switch (12) triggering a signal and/or putting the drive of the shearer drum (5) out of circuit.

2. Clearing plate according to claim 1 characterized in that the proximity switch or switches (12) are installed in recesses of the clearing plate (8) in a way to protect them against damage and that their sides facing the shearer drum (5) are covered with radioparent caps.

3. Clearing plate according to one of claims 1 or 2 characterized in that the proximity switch is operated inductively or capacitively.

4. Clearing plate according to one of claims 1 to 3 characterized in that the supply of power to the proximity switch (12) and/or the transmission of the signal current are wireless.

## Revendications

1. Bouclier de dégagement pour rouleau de havage, conçu principalement en forme d'arc de cercle et retenu de façon détachable sur une monture de bouclier (9) pouvant pivoter autour de l'axe du rouleau de havage (5), caractérisé en ce qu'il est formé totalement ou partiellement d'un matériau n'engendrant pas d'étincelles, tel qu'un métal non ferreux, une matière synthétique ou un matériau similaire ou qu'il en est recouvert intérieurement, en ce qu'une partie opposée à la. haveuse (1) est fixée de façon interchangeable à la partie restante, et en ce qu'il est équipé d'un interrupteur d'approche (12) déclenchant un signal et/ou mettant hors d'action l'entraînement du rouleau de havage (5).

2. Bouclier de dégagement pour rouleau de havage selon la revendication 1, caractérisé en ce que le ou les interrupteurs d'approche (12) sont installés, de façon protégée contre les dommages, dans des évidements du bouclier de dégagement (8), et en direction du rouleau de havage (5), ils sont doublés par des coffres de matière transparente aux rayons.

3. Bouclier de dégagement pour rouleau de havage selon l'une des revendications 1 ou 2. caractérisé en ce que l'actionnement de l'interrupteur d'approche s'effectue inductivement ou capacitivement.

4. Bouclier de dégagement pour rouleau de havage selon l'une des revendications 1 à 3, caractérisé en ce que l'alimentation en courant de l'interrupteur d'approche (12) et/ou l'acheminement du courant de signal s'effectue sans fil.
